# EUROPÄISCHE PATENTSCHRIFT

(11) **EP 0 268 988 B1**
(45) Veröffentlichungstag und Bekanntmachung des Hinweises auf die Patenterteilung: **13.05.1992**
(21) Anmeldenummer: 87117012.2
(22) Anmeldetag: 18.11.1987
(51) Int. Cl.: F02B 3/06, F02F 11/00, F02F 7/00, F02F 1/00

(54) **Dieselbrennkraftmaschine**
Diesel engine
Moteur diesel

(30) Priorität: 20.11.1986 DE 3639691
(43) Veröffentlichungstag der Anmeldung: 01.06.1988
(73) Patentinhaber: Klöckner-Humboldt-Deutz Aktiengesellschaft, 51149 Köln (DE)
(72) Erfinder: Bauer, Lothar, D-5000 Köln 91 (DE); Strusch, Wolfgang, D-5000 Köln 90 (DE); Hartmann, Ernst-Siegfried, D-5063 Overath (DE); Schleiermacher, Herbert, D-5040 Brühl (DE); Wahnschaffe, Jürgen, D-5060 Berg.-Gladbach (DE)

(56) Entgegenhaltungen:
- CH-A- 268 945
- FR-A- 491 526
- FR-A- 996 173
- FR-A- 2 490 723
- FR-A- 2 554 504
- GB-A- 259 412
- GB-A- 976 323

## Beschreibung

Die Erfindung betrifft eine Dieselbrennkraftmaschine nach dem Oberbegriff des ersten Anspruchs.

Ein Dieselmotorenhersteller muß, um auf dem Markt konkurrenzfähig sein zu können, für jeden potentiellen Kunden einen geeigneten Motor in seinem Lieferprogramm aufweisen können. Es ist deswegen eine große Palette an Motoren erforderlich, wobei sich die einzelnen Motoren einer Baureihe, d.h. gleicher Hubraum je Zylinder, aus einer minimalen Anzahl an Teilen zusammensetzen sollten und wobei auch möglichst viele Einzelteile unterschiedlicher Motoren gleich sein sollten.

Aus diesem Grund werden Motoren von den Herstellern in den verschiedensten Leistungsklassen und auch Variationen hergestellt. Das Kühlsystem ist bei den Varianten eines Motors jedoch immer das gleiche, da Motoren mit verschiedenen Kühlsystemem wie z.B. Luftkühlung oder Ölkühlung, verschiedene Montagebänder benötigen. So gibt es auch weltweit keinen Hersteller, der einen Motor mit zwei Kühlsystemen auf dem gleichen Montageband herstellt.

Die FR-A 49 15 26 Zeigt einen Otto-Motor mit einem identischen wassergekühlten Zylinderkurbelgehäuse sowohl für einen wassergekühlten als auch für einen luftgekühlten Zylinderkopf.

Nachteilig hieran ist, daß die einzelnen Zylinderkopfvarianten vollkommen verschieden sind, so daß keine Gleichteile für beide Kopfvarianten verwendet werden können.

Der Erfindung liegt daher die Aufgabe zugrunde, einen Dieselmotor zu schaffen, der durch Austausch weniger Teile entweder als ölgekühlter Motor oder als luftgekühlter Motor hergestellt werden kann. Die Montage muß dabei auf demselben Montageband durchführbar sein.

Erfindungsgemäß wird dies durch die kennzeichnenden Merkmale des Patentanspruchs 1 gelöst.

Die erfindungsgemäße Lösung zeichnet sich dadurch aus, daß für beide Varianten nur ein Zylinderkurbelgehäuse verwendet wird, welches jedoch an die Erfordernisse stark angepaßt ist. So ist als Besonderheit neben vielen Gleichteilen wie Kurbelwelle, Pleuel, Kolben, Brennraum und Pumpe das Zylinderrohr von einem ringförmigen Zylinderkühlmantelraum umgeben, der zum Zylinderkopf hin offen ist. Die Zylinderköpfe beider Varianten sind hieran angepaßt, so daß der temperaturkritische Bereich im Übergangsbereich Zylinderrohr/Zylinderkopf intensiv gekühlt wird.

Als besonderer Vorteil ist anzusehen, daß nur eine einzige Zylinderkopfdichtung notwendig ist, die für beide Zylinderköpfe paßt.

Die Zylinderköpfe einer Zylinderreihe sind zu einem Blockzylinderkopf aus Grauguß zusammengefaßt.

Bei beiden Varianten, nämlich Zylinderkurbelgehäuse mit luftgekühltem oder flüssigkeitsgekühltem Zylinderkopf wird Öl als Kühlflüssigkeit verwendet. Dieses Öl dient zugleich auch als Schmiermittel.

Sämtliche Merkmale der Erfindung werden nachfolgend in der Figurenbeschreibung ausführlich erläutert.

Es zeigt:
- Fig. 1: im Längsschnitt eine erfindungsgemäße Brennkraftmaschine mit aufgesetztem luftgekühlten Zylinderkopf,
- Fig. 2: im Längsschnitt eine erfindungsgemäße Brennkraftmaschine mit aufgesetztem flüssigkeitsgekühlten Zylinderkopf,
- Fig. 3: einen Querschnitt durch einen Zylinder nach der Linie A-A in Fig. 2,
- Fig. 4: einen Schnitt nach der Linie B-B in Fig. 2,
- Fig. 5: einen Schnitt in Motorlängsrichtung durch das Zylinderkurbelgehäuse,
- Fig. 6: eine Draufsicht auf den Zylinderkopfboden des luftgekühlten Zylinderkopfes,
- Fig. 7: einen Querschnitt durch einen erfindungsgemäßen luftgekühlten Zylinderkopf im Bereich zwischen zwei Zylindern,
- Fig. 8: eine erfindungsgemäße Zylinderkopfdichtung.

Die Beschreibung ist unterteilt in:
I. Zylinderkurbelgehäuse
II. Luftgekühlter Zylinderkopf
III. Flüssigkeitsgekühlter Zylinderkopf
IV. Zylinderkopfdichtung

### I.

Das gemeinsame Zylinderkurbelgehäuse 1 zeigen die Figuren 1 und 2 im Längsschnitt und Fig. 3 im Querschnitt durch einen Zylinder. Fig. 5 zeigt einen Schnitt in Motorlängsrichtung durch das Zylinderkurbelgehäuse.

In jedem Zylinder ist das Zylinderrohr 2 von einem ringförmigen Zylinderkühlmantelraum 3 umgeben, wobei der Zylinderkühlmantelraum 3 zum Zylinderkopf 100, 200 hin offen ist (Open-deck-Konstruktion). Der Zylinderkühlmantelraum 3 ist in Axialrichtung konisch ausgebildet, wobei sich die Breite, d. h. die lichte Weite des Zylinderkühlmantelraums 3 zum Zylinderkopf hin vergrößert. Durch die konische Ausbildung des Zylinderkühlmantelraums 3 läßt sich dieser nach dem Gießen leichter reinigen und als wichtigstes, nimmt die Kühlung mit zunehmender Annäherung an den Zylinderkopf 100, 200 aufgrund der größeren Durchflußmenge ebenfalls zu.

In axialer Richtung erstreckt sich der Zylinderkühlmantelraum 3 nur bis etwa zu 2/3 des Kolbenhubes in das Zylinderkurbelgehäuse 1 hinein. Damit wird nur der thermisch kritische Bereich des Zylinderkurbelgehäuses 1 intensiv gekühlt.

Unterhalb des Zylinderkühlmantelraums 3 ist ein die gesamte Zylinderreihe durchziehendes Zylinderkurbelgehäusezwischendeck 9 angeordnet, wobei unterhalb des Zwischendecks 9 die Zylinderrohe 2 im Zwischenberwich zweier Zylinder ineinander übergehen (Fig. 1, 2), während sie ansonsten freitragend aufgehängt sind (Fig. 3). Es ist auch von Vorteil, die Zylinderrohre 2 unterhalb des Zwischendecks 9 in der Zylinderkurbelgehäusequerrichtung über Rippen, Stege oder Wülste zum Zylinderkurbelgehäuse hin abzustützen. Dies ist besonders vorteilhaft für die Stabilität des Zylinderkurbelgehäuses 1.

Die Zylinderköpfe 100, 200 werden mit Zylinderkopfschrauben 8 auf dem Zylinderkurbelgehäuse 1 befestigt. Erfindungsgemäß ist die wirksame Gewindelänge der Zylinderkopfschrauben 8 im Bereich des kurbelseitigen Endes des Zylinderkühlmantelraums 3 angeordnet. Damit ist eine ausreichende Pressung der Zylinderkopfdichtung 300 zwischen Brennraum und Zylinderkühlmantelraum 3 gewährleistet.

Fig. 5 zeigt, daß in Richtung der Längsmittelachse 4 der Zylinderreihe der Zylinderkühlmantelraum 3 des einen Zylinders in den Zylinderkühlmantelraum 3 des anderen Zylinders übergeht, derart, daßm zwischen zwei benachbarten Zylindern ein Spalt 5 für den Kühlflüssigkeitsdurchtritt gebildet ist. Die Zentren der Zylinderkühlmantelräume 3 sind aus den Zentren der Zylinderrohre 2 verschoben, wobei jeweils zwei benachbarte Zylinderkühlmantelräume 3 senkrecht zur Längsmittelachse 4 der Zylinderreihe in entgegengesetzter Richtung verschoben sind. Durch die unterschiedliche Verschiebung sind, bezogen auf die Längsmittelachse 4 der Zylinderreihe, unterschiedlich große Teilkühlräume 3a, b des Zylinderkühlmantelraums 3 gebildet. So sind jedem Zylinder zwei unterschiedlich große Teilkühlräume 3a, b innerhalb des Zylinderkühlmantelraums 3 zugeordnet, die jeweils auf einer Seite der Längsmittelachse 4 angeordnet sind. Hierbei hat der eine Teilkühlraum 3b einen größeren Strömungsquerschnitt für die Kühlflüssigkeit als der andere Teilkühlraum 3a auf der anderen Seite der Längsmittelachse 4. Im benachbarten Zylinder sind die Teilkühlräume 3a, b in Bezug auf die Längsmittelachse 4 vertauscht, so daß sich auf einer Seite der Längsmittelachse 4 die Teilkühlräume 3a, b und damit die Strömungsquerschnitte für die Kühlflüssigkeit in ihrer Größe abwechseln.

Durch die Verschiebung der Zylinderkühlmantelräume 3 und des damit verbundenen unterschiedlichen Strömungsquerschnitt für die Kühlflüssigkeit beiderseits der Längsmittelachse 4 ergibt sich für einen Teilstrom der Kühlflüssigkeit ein mäanderförmiger Verlauf um die Zylinderrohre 2. Dadurch wird die gesamte Zylinderrohroberfläche gleichmäßig, besonders auch im Zwischenbereich zweier Zylinder, gekühlt.

Eine Beeinflussung des Strößmungsquerschnitts kann auch ohne Verschieben der Zentren der Zylinderkühlmantelräume 3 aus den Zentren der Zylinderrohre 2 durch das Einbringen von Hindernissen in die Zylinderkühlmantelräume erreicht werden.

Gemäß Fig. 5 fließt die Kühlflüssigkeit durch einen Kühlflüssigkeitszufluß 6 in den Zylinderkühlmantelraum 3 der ersten Zylinders. Der Kühlflüssigkeitszufluß 6 kann an der Stirnseite oder an der Längsseite der Zylinderreihe angeordnet sein. Ein alternativer Kühlflüssigkeitszufluß 6 ist in der Fig. 5 gestrichelt eingezeichnet. Er mündet in den Teilkühlraum 3a. Der Kühlflüssigkeitsstrom teilt sich anschließend in zwei Teilströme durch die Teilkühlräume 3a und 3b auf. Da der Strömungsquerschnitt des Teilkühlraums 3b größer ist als der von 3a, fließt auch durch diesen eine größere Menge der Kühlflüssigkeit. In Spalt 5 zwischen den Zylindern vermischen sich die beiden Teilströme wieder. Im benachbarten Zylinder liegt der Teilkühlraum mit dem größeren Strömungsquerschnitt 3b auf der anderen Seite der Längsmittelachse 4 als im vorhergehenden Zylinder. Dadurch kreuzt ein Hauptstrom der Kühlflüssigkeit die Längsmittelachse 4 im Spalt 5 und bewirkt so eine gute Umspülung der gesamten Zylinderrohroberfläche besonders aber auch jene, die dem Spalt 5 zugekehrt ist. Nach dem Durchfließen der Zylinderkühlmantelräume 3 aller Zylinder verläßt die Kühlflüssigkeit durch einen Kühlflüssigkeitsabfluß 7 die Zylinderreihe. Auch hier ist ein alternativer Kühlflüssigkeitsabfluß 7 an der Längsseite der Zylinderreihe gestrichelt eingezeichnet.

In der Fig. 5 weist jede Zylinderreihe einen Kühlflüssigkeitszufluß 6 und Kühlflüssigkeitsabfluß 7 auf, der jeweils in den äußersten Zylindern der Zylinderreihe angeordnet ist. In bevorzugter erfindungsgemäßer Ausführung (abweichend von Fig. 5) hat jeder Zylinder zumindest einen Kühlflüssigkeitsabfluß, der am zylinderkopfseitigen Ende des Zylinderkühlmantelraums 3 angeordnet ist. Dies ist besonders zweckmäßig, wenn die Kühlflüssigkeit nach Durchgang durch den Zylinderkühlmantelraum 3 auch Teile des Zylinderkopfes kühlen soll. Diese Ausführungsform wird später noch ausführlich erläutert.

Als KÜhlflüssigkeit ist Öl bestens geeignet, da mit Öl die Brennkraftmaschine nicht zur gekühlt, sondern gleichzeitig auch geschmiert werden kann. Es ist demnach nur ein Kühlund Schmiermedium nötig.

Im folgenden werden die zwei verschiedenen Zylinderköpfe 100, 200, die sich auf das eben beschriebene Zylinderkurbelgehäuse 1 montieren lassen, im einzelnen beschrieben. Beiden Varianten ist gemeinsam, daß die Zylinderköpfe einer Zylinderreihe zu einem Blockzylinderkopf zusammengefaßt und aus Grauguß gefertigt sind. Dadurch sind die Zylinderköpfe besonders preisgünstig herzustellen.

### II.

Der erfindungsgemäße luftgekühlte Zylinderkopf 100 ist in den Figuren 1, 6, 7 dargestellt.

Der Zylinderkopfboden 102 ist erfindungsgemäß zur besseren Kühlung auf der Brennraumseite zwischen den einzelnen Zylindern in dem von dem zylinderkühlmantelraum 3 überdeckten Zylinderkopfboden 3 mit einer schlitzartigen Ausnehmung 103 versehen. Im folgenden wird diese schlitzartige Ausnehmung 103 auch als Schlitz bezeichnet. Fig. 6 zeigt die Schlitze 103 als Draufsicht auf den Zylinderkopfboden. Es ist gut zu erkennen, daß die Schlitze in etwa rechtwinklig zur Verbindungslinie der Gaswechselventile 110 angeordnet sind und der Durchmesser der Schlitze 103 mit zunehmendem Abstand von der Verbindungslinie ebenfalls zunimmt. In Fig. 6 ist außerdem noch eine zwischen den Gaswechselventilen 110 im Stegbereich 111 angeordnete Einspritzdüse 112 gezeigt. Mit 113 sind die Bohrungen für die Zylinderkopfschrauben und mit 114 die für die Stoßstangen benannt.

In Fig. 7 ist in einem Querschnitt durch den Zylinderkopf 100 im Bereich zwischen zwei Zylindern eine Ausbildung gezeigt, bei der die Schlitze 103 über zum Kühlluftraum 104 führende Bohrungen oder Kanäle 105 belüftet sind. Die Bohrungen oder Kanäle 105 sind beidseitig der Stirnseiten des Schlitzes 103 angeordnet.

In einer besonders vorteilhaften Ausführungsform sind die Schlitze 103 über Durchbrüche 302 in der Zylinderkopfdichtung 300 (siehe Beschreibung Fig. 8) mit dem flüssigkeitsgekühlten Zylinderkühlmantelraum 3 verbunden.

Des weiteren ist im Zylinderkopf 100 eine über seine gesamte Länge führende Verteilleitung 106 angeordnet, die an einer Endseite der Zylinderreihe mit dem Zylinderkühlmantelraum 3 über eine Bohrung 107 verbunden ist, die die Zylinderkopfdichtung durchragt.

In Fig. 7 ist die Verteilleitung 106 im Schnitt gezeigt und in Fig. 1 die Bohrung 107. Von der Verteilleitung 106 führen einzelne Bohrungen 108 in den Ventil- bzw. Kipphebellagerraum 109 (Fig. 1) zur Schmierung dort befindlicher Teile. Da erfindungsgemäß Öl als KÜhlflüssigkeit verwendet wird, dient das Öl somit sowohl zur Kühlung als auch zur Schmierung.

Es ist auch vorteilhaft, daß Öl einem Wärmetauscher zuzuführen, der z. B. ein Fahrerhaus oder einen Fahrgastraum erwärmt.

In den Figuren ist eine vorteilhafte Ausführungsform nicht gezeigt, nämlich die, daß der Kühlluftstrom in zwei Teilströme aufgeteilt ist, von denen der eine Teilstrom einen Motorölkühler (bzw. einen Wärmetauscher) und der andere Teilstrom den Zylinderkopf 100 kühlt.

### III.

Der erfindungsgemäße flüssigkeitsgekühlte Zylinderkopf 200 ist in den Figuren 2, 3, 4 dargestellt.

Fig. 2 zeigt den Zylinderkopf 200 im Längsschnitt und Fig. 3 einen Querschitt durch einen Zylinder nach der Linie A-A in Fig. 2 und Fig. 4 einen Schnitt entlang der Linie B-B in Fig. 2.

Im Zylinderkopfboden 202 ist ein über dem Zylinderkühlmantelraum 3 des Zylinderkurbelgehäuses 1 liegender Ringraum 203 angeordnet, der zum Zylinderkurbelgehäuse 1 hin offen ist. Die Ringräume 203 benachbarter Köpfe gehen im Zwischenbereich ineinander über.

Der Ringraum 203 ist wie der Zylinderkühlmantelraum 3 im Zylinderkurbelgehäuse 1 in Axialrichtung konisch ausgebildet, wobei sich jedoch beim Ringraum 203 seine Breite zum Zylinderkurbelgehäuse 1 hin vergrößert. Durch diese Maßnahme ist die Kühlung im Übergangsbereich Zylinderkopf 200 und Zylinderkurbelgehäuse 1 intensiviert und auch eine Reinigung nach dem Gießen erleichtert.

Es ist auch vorteilhaft, den Strömungsquerschnitt eines Ringraums 203 auf der einen Seite der Längsmittelachse der Zylinderreihe größer auszubilden als auf der anderen Seite, wobei der benachbarte Ringraum 203 in Bezug auf die Längsmittelachse einen entgegengesetzten Strömungsquerschnitt hat. Diese unterschiedlichen Strömungsquerschnitte in Bezug auf die Längsmittelachse können, wie im Zylinderkühlmantelraum 3 des Zylinderkurbelgehäuses 1 ausgeführt, durch ein Verschieben der Ringräume 203 senkrecht zur Längsmittelachse erreicht werden.

Zur Kühlung des besonders stark beanspruchten Stegbereichs ist im Zylinderkopfboden 202 eine Stegbohrung 204 (Fig. 4) angeordnet, die geradlinig den Stegbereich durchzieht und an ihren beiden Enden mit dem Ringraum 203 flüssigkeitsführend verbunden ist. Die Stegbohrung führt dabei vorteilhafterweise zwischen der Einspritzdüse 206 und dem Auslaßventil 209 hindurch.

Des weiteren ist im Zylinderkopfboden 202 eine Bohrung 205 in Bezug auf die Verbindungslinie der Ein- und Auslaßventile 208, 209 auf der der Einspritzdüse 206 entgegengesetzten Seite angeordnet, die in einem Winkel von etwa 65° in die Stegbohrung 204 flüssigkeitsführend im Stegbereich einmündet und mit ihrem anderen Ende in den Ringraum 203 einmündet. Die Einmündung der Bohrung 205 in die Stegbohrung 204 liegt in etwa auf der Verbindungslinie der Ein-und Auslaßventile.

Eine weitere zweckmäßige Bohrung (in den Figuren nicht gezeigt), ist im Zylinderkopfboden 202 in Bezug auf die Verbindungslinie der Ein- und Auslaßventile 208, 209 auf der Seite der Einspritzdüse 206 angeordnet, wobei die Bohrung einerseits in die Stegbohrung 204 im Stegbereich und andererseits in den Ringraum 203 flüssigkeitsführend einmündet und zwischen der Einspritzdüse 206 und dem Einlaßventil 208 angeordnet ist. Es ist besonders günstig, die eben beschriebene Bohrung mit der Bohrung 205 als eine einzige, geradlinige Bohrung auszuführen.

Von der Einmündung der Bohrung 205 in die Stegbohrung 204 führt eine axiale Verbindungsbohrung 210 (Fig. 3) in eine Verteilleitung 211, so daß die Zylinderkühlmantelräume 3 und die Bohrung 205 bzw. die Stegbohrung 204 mit der Verteilleitung 211 flüssigkeitsführend miteinander verbunden sind. Die Verteilleitung 211 führt durch die gesamte Länge des Zylinderkopfes 200. Ausgehend von der Verteilleitung 211 führen einzelne Bohrungen 212 in den Ventil- bzw. Kipphebellagerraum 213. Das dorthin gelangte Öl dient in erster Linie zur Schmierung der dortigen Teile.

Um ein Verkoken von Schmieröl aufgrund des heißen Auslaßkanals zu vermeiden, ist zwischen dem Ventil- bzw. Kipphebellagerraum 213 und dem Auslaßkanal ein Luftraum 214 angeordnet, der den Ventil- bzw. Kipphebellagerraum 213 vom Auslaßkanal thermisch entkoppelt und dadurch auf den Boden des Ventil- bzw. Kipphebellagerraums 213 tropfendes Öl nicht verkoken läßt. Der Luftraum 214 durchzieht den Zylinderkopf 200 in Querrichtung und steht an seinen beiden Enden mit der Atmosphäre in Verbindung. Vorteilhafterweise wird durch den Luftraum 214 ein Kühlluftstrom geführt.

Des weiteren ist zweckmäßiger Weise die axiale Verbindungsbohrung 210 durch den Luftraum 214 geführt und zwar derart, daß sie in unmittelbarer Nachbarschaft der Auslaßventilführung angeordnet ist.

Da die Lufträume 214 in Motorquerrichtung angeordnet sind, eignen sie sich bestens zur Führung von Leitungen 215 von einer Motorlängsseite zu der anderen. Diese Leitungen 215 können u. a. Rohr- oder Schlauchleitungen oder elektrische Leitungen sein.

Im Betrieb der Brennkraftmaschine durchströmt die Kühlflüssigkeit die Zylinderkühlmantelräume 3 im Zylinderkurbelgehäuse 1 wie beschrieben und gelangt über Durchtritte in der Zylinderkopfdichtung 300 in den Ringraum 203. Die genaue Lage der Durchritte ist in Punkt IV (Zylinderkopfdichtung) erklärt. Zur besseren Verdeutlichung ist in der Fig. 4 der Eintritt der Kühlflüssigkeit in den Ringraum 203 mit jeweils einem Sternchen gekennzeichnet. Die Kühlflüssigkeit strömt anschließend im Ringraum 203 entweder in die Bohrung 205 oder in die Stegbohrung 204 und von dort aus über die axiale Verbindungsbohrung 210 in die Verteilleitung 211. Von der Verteilleitung 211 führen einzelne Bohrungen 212 in den Ventil- bzw. Kipphebellagerraum 213. Dort dient die Kühlflüssigkeit nun als Schmiermittel.

### IV.

In Fig. 8 ist die Zylinderkopfdichtung 300 in einer Draufsicht gezeigt. Das herausragende Merkmal dieser Zylinderkopfdichtung 300 ist, daß sie sowohl für den luftgekühlten Zylinderkopf 100 als auch für den flüssigkeitsgekühlten Zylinderkopf 200 zu verwenden ist. Voraussetzung hierfür ist eine gleiche Zylinderanzahl. Die nicht benötigten Durchtritte der Kühlflüssigkeit für den flüssigkeitsgekühlten Zylinderkopf 200 werden beim luftgekühlten Zylinderkopf 100 vom brennraumseitigen Zylinderkopfboden 102 abgedeckt. Dies gilt analog für die Durchtritte für den luftgekühlten Zylinderkopf 100 beim flüssigkeitsgekühlten Zylinderkopf 200.

Die Zylinderöffnungen 304 in der Zylinderkopfdichtung 300, die z. B. aus einem Weichstoff mit eingebettetem Trägerblech hergestellt ist, sind mit einer Blecheinfassung 308 um den Brennraumbereich herum versehen. Diese Blecheinfassungen 308 gehen im Zwischenbereich zweier Zylinderöffnungen 304 ineinander über. Um die Zylinderöffnungen 304 sind jeweils vier Durchtritte 309 für die Zylinderkopfschrauben 8 angeordnet. Auf der Einspritzventilseite 310 ist zwischen zwei Zylinderöffnungen 304 jeweils eine der Zahl Acht nachgebildete Öffnung 306 angeordnet, die zur Durchführung der Stoßstangen dient.

Im Überdeckungsbereich von Zylinderkühlmantelraum 3 und Ringraum 203 sind in Umfangsrichtung um die Zylinderöffnungen 304 Durchtritte angeordnet, deren Anordnung und Aufgabe im folgenden beschrieben wird. Die Durchtritte bzw. Durchbrüche 302 und 303 sind für den luftgekühlten Zylinderkopf 100 bestimmt und die Durchtritte 305ʹ, 305ʺ und die schlitzartige Ausnehmung 307 für den flüssigkeitsgekühlten Zylinderkopf 200.

An einer Stirnseite der Zylinderkopfdichtung 300 ist ein Durchtritt 303 angeordnet, der beim luftgekühlten Zylinderkopf 100 eine Verbindung zwischen dem Zylinderkühlmantelraum 3 über die Bohrung 107 zu der Verteilleitung 106 herstellt. Dieser Durchtritt 303 ist im Bereich des Durchtritts 309 für die Zylinderkopfschrauben 8 an der Einspritzventilseite 310 angeordnet und befindet sich zwischen dem Durchtritt 309 und der Blecheinfassung 308.

Ferner sind zwischen zwei Zylinderöffnungen 304 in etwa rechtwinklig zur Verbindungsachse der Zylinderöffnungen 304 zwei Durchbrüche 302 in der Zylinderkopfdichtung 300 angeordnet, über die der Zylinderkühlmantelraum 3 mit dem Schlitz 103 im luftgekühlten Zylinderkopf 100 verbunden ist.

Für den flüssigkeitsgekühlten Zylinderkopf 200 sind in der Zylinderkopfdichtung 300 im Überdeckungsbereich von Zylinderkühlmantelraum 3 und Ringraum 203 Durchtritte 305 angeordnet. Diese Durchtritte sind zur besseren Verständlichkeit in 305ʹ und 305ʺ unterteilt.

Ein Durchtritt 305ʹ ist im Überdeckungsbereich von Zylinderkühlmantelraum 3 und Ringraum 203 ungefähr in der Mitte zwischen der Stegbohrung 204 und der Bohrung 205 angeordnet. In Fig. 4 ist der Eintritt der Kühlflüssigkeit in den Ringraum 203 durch ein Sternchen gekennzeichnet. Des weiteren sind mehrere, vorteilhafterweise zwei Durchtritte 305ʺ zwischen den beiden Einmündungen der Stegbohrung 204 in den Ringraum 203 auf der der Bohrung 205 in Bezug auf die Stegbohrung 204 entgegengesetzten Seite angeordnet. Die Anzahl und die Größe der Durchtritte 305 richtet sich nach der erforderlichen Kühlflüssigkeitsmenge. Die Strömung der Kühlflüssigkeit durch den Ringraum 203 ist in Fig. 4 durch Pfeile angedeutet. Durch die Anordnung der Durchtritte 305 läßt sich die Strömung im Ringraum 203 variieren und damit gezielt bestimmte Bereiche intensiver kühlen.

Erfindungsgemäß ist es auch von Vorteil, nur an einem Ende der Zylinderkopfdichtung 300 Durchtritte 305 anzuordnen.

Wie schon oben beschrieben, ist jeweils zwischen zwei Zylinderöffnungen 304 der Zylinderkopfdichtung 300 eine der Zahl Acht nachgebildete Öffnung 306 angeordnet, die von je einer Stoßstange eines benachbarten Zylinders durchragt ist. Erfindungsgemäß ragt ausgehend von einer Öffnung 306 der Zylinderreihe eine schlitzartige Ausnehmung 307 in die Zylinderkopfdichtung 300 hinein, die bis in den vom Zylinderkühlmantelraum 300 überdeckten Bereich der Zylinderkopfdichtung 300 führt. Mit dieser schlitzartigen Ausnehmung 307 läßt sich die Durchflußmenge der Kühlflüssigkeit erhöhen und damit eine verstärkte Kühlung erreichen. Ferner dient die Ausnehmung 307 zur Entlüftung. Vorteilhafterweise ist die schlitzartige Ausnehmung 307, wie in der Fig. 8 eingezeichnet, an der dem Ende der Zylinderreihe benachbarten Öffnung 306 angeordnet.

Die Zylinderkopfdichtung 300 ist auf der Einspritzventilseite 310 im Bereich zwischen zwei der Zahl Acht nachgebildeten Öffnungen 306 in Richtung zur Längsmittelachse der Zylinder eingekerbt, wobei diese Einkerbung 311 bis auf etwa die halbe Breite der Öffnung 306 in die Zylinderkopfdichtung 300 hineinführt. Der Zylinderkopfboden 102, 202 ist vorteilhafterweise in seiner Außenkontur deckungsgleich zur Zylinderkopfdichtung 300 ausgebildet, d. h. auch er weist auf der Einspritzventilseite Einkerbungen auf.

Es sei nochmals betont, daß mit dieser Erfindung eine Dieselbrennkraftmaschine geschaffen ist, die einfach und kostengünstig herzustellen ist und je nach Wunsch entweder mit einem luftgekühlten oder flüssigkeitsgekühlten Zylinderkopf versehen werden kann. Dabei ist nur eine Zylinderkopfdichtung nötig.

## Patentansprüche

1. Dieselbrennkraftmaschine mit wahlweise ölgekühltem oder luftgekühltem Zylinderkopf mit einem für beide Versionen gemeinsamen identischen flüssigkeitsgekühlten Zylinderkurbelgehäuse (1) mit gleicher Kurbelwelle, Pleuel, Kolben, Brennraum und gleicher Ölpumpe,
dadurch gekennzeichnet, daß
a) in jedem Zylinder das Zylinderrohr (2) von einem ringförmigen Zylinderkühlmantelraum (3) umgeben ist und der Zylinderkühlmantelraum (3) zum Zylinderkopf (100, 200) hin offen ist,
b) der Zylinderkopf ein Blockzylinderkopf ist, der je nach Version in der ölgekühlten Version bekannte Ölkanäle und in der luftgekühlten Version bekannte Luftkanäle aufweist und jede Version des Zylinderkopfes bezüglich der Maße zum Zylinderkurbelgehäuse sowie der Anzahl und des Bohrbildes der Zylinderkopfschrauben identisch ausgebildet ist und mit einer für beide Versionen passenden Zylinderkopfdichtung auf dem Zylinderkurbelgehäuse schraubbar ist und in beiden Versionen des Zylinderkopfes die Ventilanordnung, der Ventildeckel und die Anordnung, Lage und Ausgestaltung der Einspritzdüse gleich ist,
c) in der luftgekühlten Version der Zylinderkopfboden (102) auf der Brennraumseite zwischen den einzelnen Zylindern in dem von dem Zylinderkühlmantelraum (3) überdeckten Zylinderkopfbodenbereich eine schlitzartige Ausnehmung (103) aufweist, die über Durchbrüche (302) in der Zylinderkopfdichtung (300) mit dem flüssigkeitsgekühlten Zylinderkühlmantelraum (3) verbunden sind,
d) in der ölgekühlten Version im Zylinderkopfboden (202) ein über dem Zylinderkühlmantelraum (3) liegender Ringraum (203) angeordnet ist, der zum Zylinderkurbelgehäuse (1) hin offen ist und die Ringräume (203) benachbarter Zylinderköpfe ineinander übergehen.

2. Brennkraftmaschine nach Anspruch 1,
dadurch gekennzeichnet, daß der Zylinderkühlmantelraum (3) in Axialrichtung konisch ausgebildet ist, wobei sich die Breite des Zylinderkühlmantelraums (3) zum Zylinderkopf (100, 200) hin vergrößert.

3. Brennkraftmaschine nach Anspruch 1 oder 2,
dadurch gekennzeichnet, daß in Richtung der Längsmittelachse (4) der Zylinderreihe der Zylinderkühlmantelraum (3) des einen Zylinders in den Zylinderkühlmantelraum (3) des anderen Zylinders übergeht, derart, daß zwischen zwei benachbarten Zylindern ein Spalt (5) für den Kühlflüssigkeitsdurchtritt gebildet ist.

4. Brennkraftmaschine nach einem der Ansprüche 1 bis 3,
dadurch gekennzeichnet, daß der Strömungsquerschnitt eines Zylinderkühlmantelraums (3) auf der einen Seite der Längsmittelachse (4) größer ist als auf der anderen Seite und der benachbarte Zylinderkühlmantelraum (3) in Bezug auf die Längsmittelachse (4) einen entgegengesetzten Strömungsquerschnitt hat.

5. Brennkraftmaschine nach Anspruch 4,
dadurch gekennzeichnet, daß der Strömungsquerschnitt durch eine Verlagerung des Zentrums des Zylinderkühlmantelraums (3) aus dem Zentrum des Zylinderrohrs (2) gebildet ist.

6. Brennkraftmaschine nach einem der Ansprüche 1 bis 5,
dadurch gekennzeichnet, daß der Kühlflüssigkeitszufluß (6) und Kühlflüssigkeitsabfluß (7) in den äußersten Zylindern der Zylinderreihe liegen.

7. Brennkraftmaschine nach einem der Ansprüche 1 bis 6,
dadurch gekennzeichnet, daß jeder Zylinder zumindest einen Kühlflüssigkeitsabfluß (7) aufweist, der am zylinderkopfseitigen Ende des Zylinderkühlmantelraums (3) angeordnet ist.

8. Brennkraftmaschine nach einem der Ansprüche 1 bis 7, mit Zylinderkopfschrauben (8) zur Befestigung des Zylinderkopfes (100, 200) auf dem Zylinderkurbelgehäuse (1), dadurch gekennzeichnet, daß sich der Zylinderkühlmantelraum (3) axial nur bis etwa zu 2/3 des Kolbenhubes in das Zylinderkurbelgehäuse (1) hinein erstreckt und die wirksame Gewindelänge der Zylinderkopfschrauben (8) im Bereich des kurbelseitigen Endes des Zylinderkühlmantelraums (3) angeordnet ist.

9. Brennkraftmaschine nach einem der Ansprüche 1 bis 8,
dadurch gekennzeichnet, daß unterhalb des Zylinderkühlmantelraums (3) ein die gesamte Zylinderreihe durchziehendes Zylinderkurbelgehäusezwischendeck (9) angeordnet ist und unterhalb des Zwischendecks (9) die Zylinderrohre (2) im Zwischenbereich zweier Zylinder ineinander übergehen, während sie ansonsten freitragend aufgehängt sind.

10. Brennkraftmaschine nach Anspruch 9,
dadurch gekennzeichnet, daß die Zylinderrohre (2) unterhalb des Zwischendecks (9) in der Zylinderkurbelgehäusequerrichtung über Rippen oder Wülste zum Zylinderkurbelgehäuse hin abgestützt sind.

11. Brennkraftmaschine nach einem der Ansprüche 1 bis 10,
dadurch gekennzeichnet, daß die Kühlflüssigkeit Öl ist.

12. Brennkraftmaschine nach einem der Ansprüche 1 bis 11,
dadurch gekennzeichnet, daß der Zylinderkopf (100) luftgekühlt ist.

13. Brennkraftmaschine nach Anspruch 12,
dadurch gekennzeichnet, daß die schlitzartige Ausnehmung (103) über zum Kühlluftraum (104) führende Bohrungen oder Kanäle (105) belüftet ist.

14. Brennkraftmaschine nach Anspruch 12 oder 13,
dadurch gekennzeichnet, daß im Zylinderkopf (100) eine über seine gesamte Länge führende Verteilleitung (106) angeordnet ist, die an einer Endseite der Zylinderreihe mit dem Zylinderkühlmantelraum (3) über eine Bohrung (107) verbunden ist, die die Zylinderkopfdichtung (300) durchragt.

15. Brennkraftmaschine nach Anspruch 14,
dadurch gekennzeichnet, daß von der Verteilleitung (106) einzelne Bohrungen (108) in den Ventil- bzw. Kipphebellagerraum (109) führen.

16. Brennkraftmaschine nach einem der Ansprüche 12 bis 15,
dadurch gekennzeichnet, daß der Kühlluftstrom in zwei Teilströme aufgeteilt ist, von denen der eine Teilstrom einen Motorölkühler und der andere Teilstrom den Zylinderkopf (100) kühlt.

17. Brennkraftmaschine nach einem der Ansprüche 1 bis 11,
dadurch gekennzeichnet, daß der Zylinderkopf (200) flüssigkeitsgekühlt ist.

18. Brennkraftmaschine nach Anspruch 17,
dadurch gekennzeichnet, daß im Zylinderkopfboden (202) ein über dem Zylinderkühlmantelraum (3) liegender Ringraum (203) angeordnet ist, der zum Zylinderkurbelgehäuse (1) hin offen ist und die Ringräume (203) benachbarter Zylinderköpfe ineinander übergehen.

19. Brennkraftmaschine nach Anspruch 18,
dadurch gekennzeichnet, daß der Ringraum (203) in Axialrichtung konisch ausgebildet ist, wobei sich die Breite des Ringraums (203) zum Zylinderkurbelgehäuse (1) hin vergrößert.

20. Brennkraftmaschine nach Anspruch 18 oder 19,
dadurch gekennzeichnet, daß der Strömungsquerschnitt eines Ringraums (203) auf der einen Seite der Längsmittelachse der Zylinderreihe größer ist als auf der anderen Seite und der benachbarte Ringraum (203) in Bezug auf die Längsmittelachse einen entgegengesetzten Strömungsquerschnitt hat.

21. Brennkraftmaschine nach einem der Ansprüche 17 bis 20,
dadurch gekennzeichnet, daß im Zylinderkopfboden (202) eine Stegbohrung (204) angeordnet ist, die geradlinig den Stegbereich durchzieht und an ihren beiden Enden mit dem Ringraum (203) flüssigkeitsführend verbunden ist.

22. Brennkraftmaschine nach einem der Ansprüche 18 bis 21,
dadurch gekennzeichnet, daß im Zylinderkopfboden (202) eine Bohrung (205) in Bezug auf die Verbindungslinie der Ein- und Auslaßventile auf der der Einspritzdüse (206) entgegengesetzten Seite angeordnet ist, die in einem Winkel von etwa 65° in die Stegbohrung (204) flüssigkeitsführend im Stegbereich einmündet und mit ihrem anderen Ende in den Ringraum (203) einmündet.

23. Brennkraftmaschine nach einem der Ansprüche 17 bis 22,
dadurch gekennzeichnet, daß im Zylinderkopf (200) eine axiale Verbindungsbohrung (210) angeordnet ist, die einerseits mit der Einmündung der Bohrung (205) in die Stegbohrung (204) im Stegbereich und andererseits mit einer Verteilleitung (211) flüssigkeitsführend verbunden ist.

24. Brennkraftmaschine nach Anspruch 23,
dadurch gekennzeichnet, daß die Verteilleitung (211) durch die gesamte Länge des Zylinderkopfes (200) führt und von der Verteilleitung (211) einzelne Bohrungen (212) in den Ventil- bzw. Kipphebellagerraum (213) führen.

25. Brennkraftmaschine nach einem der Ansprüche 17 bis 24,
dadurch gekennzeichnet, daß zwischen Auslaßkanal und Ventil- bzw. Kipphebellagerraum (213) ein Luftraum (214) angeordnet ist und dieser an seinen Enden offen ist und mit der Atmosphäre in Verbindung steht.

26. Brennkraftmaschine nach Anspruch 25,
dadurch gekennzeichnet, daß durch den Luftraum (214) ein Kühlluftstrom geführt ist.

27. Brennkraftmaschine nach Anspruch 25 oder 26,
dadurch gekennzeichnet, daß die axiale Verbindungsbohrung (210) durch den Luftraum (214) führt und in unmittelbarer Nachbarschaft der Auslaßventilführung angeordnet ist.

28. Brennkraftmaschine nach einem der Ansprüche 1 bis 27,
dadurch gekennzeichnet, daß an einem Ende der Zylinderkopfdichtung (300) ein Durchtritt (303) angeordnet ist, der eine Verbindung zwischen dem Zylinderkühlmantelraum (3) über die Bohrung (107) zu der Verteilleitung (106) herstellt.

29. Brennkraftmaschine nach einem der Ansprüche 1 bis 28,
dadurch gekennzeichnet, daß zwischen zwei Zylinderöffnungen (304) der Zylinderkopfdichtung (300) in etwa recht winklig zur Verbindungslinie der Zylinderöffnungen zwei Durchbrüche (302) in der Zylinderkopfdichtung (300) angeordnet sind, über die der Zylinderkühlmantelraum (3) mit der schlitzartigen Ausnehmung (103) im Zylinderkopf (100) verbunden ist.

30. Brennkraftmaschine nach einem der Ansprüche 1 bis 29,
dadurch gekennzeichnet, daß in der Zylinderkopfdichtung (300) im Überdeckungsbereich von Zylinderkühlmantelraum (3) und Ringraum (203) Durchtritte (305) angeordnet sind.

31. Brennkraftmaschine nach Anspruch 30,
dadurch gekennzeichnet, daß nur an einem Ende der Zylinderkopfdichtung (300) Durchtritte (305) angeordnet sind.

32. Brennkraftmaschine nach Anspruch 30,
dadurch gekennzeichnet, daß ein Durchtritt (305') im Überdeckungsbereich von Zylinderkühlmantelraum (3) und Ringraum (203) in etwa zwischen der Stegbohrung (204) und der Bohrung (205) angeordnet ist.

33. Brennkraftmaschine nach Anspruch 30 oder 32,
dadurch gekennzeichnet, daß zumindest ein Durchtritt (305'') im Überdeckungsbereich von Zylinderkühlmantelraum (3) und Ringraum (203) in etwa zwischen den beiden Einmündungen der Stegbohrung (204) in den Ringraum (203) auf der der Bohrung (205) in Bezug auf die Stegbohrung (204) entgegengesetzten Seite angeordnet ist.

34. Brennkraftmaschine nach einem der Ansprüche 1 bis 33,
dadurch gekennzeichnet, daß in der Zylinderkopfdichtung (300) zwischen zwei Zylinderöffnungen (304) eine der Zahl Acht nachgebildete Öffnung (306) angeordnet ist, die von je einer Stoßstange eines Zylinders durchragt ist und ausgehend von einer Öffnung (306) der Zylinderreihe eine schlitzartige Ausnehmung (307) in die Zylinderkopfdichtung (300) hineinführt, die bis in den vom Zylinderkühlmantelraum (3) überdeckten Bereich der Zylinderkopfdichtung (300) führt.

35. Brennkraftmaschine nach Anspruch 34,
dadurch gekennzeichnet, daß die Ausnehmung (307) an der dem Ende der Zylinderreihe benachbarten Öffnung (306) angeordnet ist.

36. Brennkraftmaschine nach Anspruch 34,
dadurch gekennzeichnet, daß die Zylinderkopfdichtung (300) auf der Einspritzventilseite (310) im Bereich zwischen zwei der Zahl Acht nachgebildeten Öffnungen (306) in Richtung zur Längsmittelachse der Zylinder eingekerbt ist und diese Einkerbung (311) bis auf etwa die halbe Breite der Öffnung (306) in die Zylinderkopfdichtung (300) hineinführt.

37. Brennkraftmaschine nach einem der Ansprüche 1 bis 36,
dadurch gekennzeichnet, daß der Zylinderkopfboden (102, 202) in seiner Außenkontur deckungsgleich zur Zylinderkopfdichtung (300) ausgebildet ist.

## Claims

1. A diesel engine comprising an optionally oil-cooled or air-cooled cylinder head and a common liquid-cooled cylinder crankcase (1) identical for both versions and with the same crankshaft, connecting rod, piston, combustion chamber and oil pump, characterised in that
(a) in each cylinder the cylinder tube (2) is surrounded by an annular cylinder cooling-jacket space (3), and the cylinder cooling-jacket space (3) is open towards the cylinder head (100, 200),
(b) the cylinder head is a block which, depending on the version, has known oil ducts in the oil-cooled version and known air ducts in the air-cooled version, and each version of the cylinder head is identically constructed with regard to the dimensions towards the cylinder crankcase and the number and pattern of holes for the cylinder head screws and can be screwed on to the cylinder crankcase via a cylinder head seal fitting both versions, and in both versions of the cylinder head the arrangement of valves, the valve cover and the arrangement, position and construction of the injection nozzle are identical,
(c) in the air-cooled version, the cylinder head plate (102) on the combustion-chamber side between the individual cylinders in the region of the cylinder head plate overlapped by the cylinder cooling-jacket space (3) has a slot-like recess. (103) connected to the liquid-cooled cylinder cooling-jacket space (3) by orifices (302) in the cylinder head seal (300), and
(d) in the oil-cooled version, an annular space (203) above the cylinder cooling-jacket space (3) is formed in the cylinder-head plate (202) and is open towards the cylinder crankcase (1), and the annular spaces (203) of adjacent cylinder heads merge into one another.

2. An engine according to claim 1, characterised in that the cylinder cooling-jacket space (3) is made conical in the axial direction, the width of the cylinder cooling-jacket space (3) increasing towards the cylinder head (100, 200).

3. An engine according to claim 1 or 2, characterised in that, in the direction of the longitudinal centre line (4) of the row of cylinders, the cylinder cooling-jacket space (3) of one cylinder merges into the cylinder cooling-jacket space (3) of the other cylinder so as to form a gap (5) for the cooling liquid between each pair of adjacent cylinders.

4. An engine according to any of claims 1 to 3, characterised in that the flow cross-section of a cylinder cooling-jacket space (3) is larger on one side of the longitudinal centre line (4) than on the other side, and the neighbouring cylinder cooling-jacket space (3) has an opposite flow cross-section relative to the longitudinal centre line (4).

5. An engine according to claim 4, characterised in that the flow cross-section is obtained by displacing the centre of the cylinder cooling-jacket space (3) from the centre of the cylinder tube (2).

6. An engine according to any of claims 1 to 5, characterised in that the cooling-liquid inlet (6) and the cooling-liquid outlet (7) lie in the outermost cylinders of the row of cylinders.

7. An engine according to any of claims 1 to 6, characterised in that each cylinder has at least one cooling-liquid inlet (7) disposed at the cylinder-head end of the cylinder cooling-jacket space (3).

8. An engine according to any of claims 1 to 7 comprising screws (8) for securing the cylinder head (100, 200) to the crankcase (1), characterised in that the cylinder cooling-jacket space (3) extends axially up to only about 2/3 of the piston stroke into the cylinder crankcase (1) and the effective thread length of the cylinder head screws (8) is situated in the region of the crank-side end of the cylinder cooling-jacket space (3).

9. An engine according to any of claims 1 to 8, characterised in that a cylinder crankcase intermediate deck (9) extending through the entire row of cylinders is disposed under the cylinder cooling-jacket space (3), and under the intermediate deck (9) the cylinder tubes (2) merge into one another in the region in between two cylinders, whereas at other places they are suspended in cantilever manner.

10. An engine according to claim 9, characterised in that underneath the intermediate deck (9), the cylinder tubes (2) are braced via ribs or beads towards the cylinder crankcase in the transverse direction thereof.

11. An engine according to any of claims 1 to 10, characterised in that the cooling liquid is oil.

12. An engine according to any of claims 1 to 11, characterised in that the cylinder head (100) is air-cooled.

13. An engine according to claim 12, characterised in that the slot-like recess (103) is vented via bores or ducts (105) leading to the cooling-air space (104).

14. An engine according to claim 12 or 13, characterised in that a distribution line (106) is disposed in the cylinder head (100) and extends over its entire length and, at one end of the row of cylinders, is connected to the cylinder cooling-jacket space (3) by a bore (107) through the cylinder head seal (300).

15. An engine according to claim 4, characterised in that individual bores (108) lead from the distribution line (106) into the valve or rocker-arm bearing space (109).

16. An engine according to any of claims 12 to 15, characterised in that the stream of cooling air is divided into two partial streams, one partial stream cooling an engine oil radiator and the other partial stream cooling the cylinder head (100).

17. An engine according to any of claims 1 to 11, characterised in that the cylinder head (200) is liquid-cooled.

18. An engine according to claim 17, characterised in that an annular space (203) extending over the cylinder cooling-jacket space (3) is situated in the cylinder head plate (202) and is open towards the cylinder crankcase (1), and the annular spaces (203) of adjacent cylinder heads merge into one another.

19. An engine according to claim 16, characterised in that the annular space (203) is made conical in the axial direction, the width of the annular space (203) increasing towards the cylinder crankcase (1).

20. An engine according to claim 18 or 19, characterised in that the flow cross-section of an annular space (203) is larger on one side of the longitudinal centre line of the row of cylinders than on the other side, and the adjacent annular space (203) has an opposite flow cross-section relative to the longitudinal centre line.

21. An engine according to any of claims 17 to 20, characterised in that a web bore (204) is formed in the cylinder head plate (202) and extends straight through the web region and is connected at both ends to the annular space (203) so as to convey liquid.

22. An engine according to any of claims 18 to 21, characterised in that a bore (205) is formed in the cylinder head plate (202) on the side remote from the injection nozzle (206) relative to the line connecting the intake and exhaust valves, and the bore (205) opens into the web bore (204) at an angle of about 65° so as to convey liquid in the web region, whereas its other end opens into the annular space (203).

23. An engine according to any of claims 17 to 22, characterised in that an axial connecting bore (210) is formed in the cylinder head (200) and is connected at one end to the mouth of the bore (205) into the web bore (204) in the web region, whereas its other end is connected to a distribution line (211) for the purpose of conveying liquid.

24. An engine according to claim 23, characterised in that the distribution line (211) leads through the entire length of the cylinder head (200) and individual bores (212) extend from the distribution line (211) into the valve or rocker-arm bearing space (213).

25. An engine according to any of claims 17 to 24, characterised in that an air space (214) is situated between the exhaust passage and the valve or rocker-arm bearing space (213) and is open at its end and connected to atmosphere.

26. An engine according to claim 25, characterised in that a stream of cooling air is guided through the air space (214).

27. An engine according to claim 25 or 26, characterised in that the axial connecting bore (210) leads through the air space (214) and is disposed in the immediate neighbourhood of the exhaust valve guide.

28. An engine according to any of claims 1 to 27, characterised in that an aperture is formed at one end of the cylinder head seal (300) and connects the cylinder cooling-jacket space (3) to the distribution line (106) via a bore (107).

29. An engine according to any of claims 1 to 28, characterised in that two orifices (302) are formed in the cylinder head seal (300) between two cylinder openings (304) in the cylinder head seal (300) approximately at right angles to the line joining the cylinder openings and the orifices connect the cylinder cooling-jacket space (3) to the slot-like recess (103) in the cylinder head (100).

30. An engine according to any of claims 1 to 29, characterised in that apertures are formed in the cylinder head seal (300) in the region where the cylinder cooling jacket space (3) overlaps the annular space (203).

31. An engine according to claim 30, characterised in that apertures (305) are formed at only one end of the cylinder head seal (300).

32. An engine according to claim 30, characterised in that an aperture (305') is disposed in the overlapping region between the cylinder cooling-jacket space (3) and the annular space (203), approximately between the web bore (204) and the bore (205).

33. An engine according to claim 30 or 32, characterised in that at least one aperture (305'') is formed in the overlapping region between the cylinder cooling-jacket space (3) and the annular space (203) approximately between the two mouths of the web bore (204) into the annular space (203) on the side remote from the bore (205) relative to the web bore (204).

34. An engine according to any of claims 1 to 33, characterised in that an eight-shaped opening (306) is formed in the cylinder head seal (300) between two cylinder openings (304), and one push rod of a cylinder extends through each opening and, starting from an opening (306) in the row of cylinders, a slot-like recess (307) extends into the cylinder-head seal (300) as far as the region of the cylinder head seal (300) overlapped by the cylinder cooling-jacket space (3).

35. An engine according to claim 34, characterised in that the recess (307) is situated at the opening (306) adjacent the end of the row of cylinders.

36. An engine according to claim 34, characterised in that the cylinder head seal (300) is notched in the direction towards the longitudinal centre line of the cylinders on the injection-valve side (310) in the region between two of the eight-shaped openings (306), and the notch (311) extends into the cylinder head seal (30) up to about half the width of the opening (306).

37. An engine according to any of claims 1 to 36, characterised in that the cylinder head plate (102, 202) has an outer contour which coincides with the cylinder head seal (300).

## Revendications

1. Moteur diesel comportant au choix une culasse à refroidissement par de l'huile ou à refroidissement par de l'air, avec un carter de vilebrequin 1 refroidi par du liquide et qui est identique et commun aux deux versions, avec le même vilebrequin, les mêmes bielles, pistons, chambre de combustion et la même pompe à huile,
Moteur caractérisé en ce que,
a) dans chaque cylindre, le tube de cylindre (2) est entouré d'une enveloppe de refroidissement (3), annulaire et l'enveloppe de refroidissement (3) est ouverte en direction de la culasse (100, 200),
b) la culasse est un bloc-culasse qui suivant la version, comporte, dans le cas du refroidissement par de l'huile, des canaux d'huile comme cela est connu et dans le cas du refroidissement par de l'air, des canaux d'air comme cela est connu, et chaque version de la culasse est identique quant aux dimensions du carter de vilebrequin ainsi qu'au nombre des vis de culasse et des perçage pour ces vis, avec un seul joint de culasse pour les deux versions pour être vissé sur le carter de vilebrequin, et dans les deux versions de la culasse, la disposition des soupapes, les cachesoupapes et la disposition, la position et la réalisation des injecteurs sont identiques,
c) dans la version à refroidissement par air, le fond (102) de la culasse, du côté de la chambre de combustion, comporte une cavité en forme de fente (103) entre les différents cylindres dans la zone de fond de culasse recouverte par l'enveloppe de refroidissement (3), cette cavité étant reliée par des passages (302) du joint de culasse (300) à l'enveloppe de refroidissement (3) refroidie par le liquide,
d) dans la version à refroidissement par huile, le fond (202) de la culasse comporte un volume annulaire (203) situé au-dessus de l'enveloppe de refroidissement de cylindre (3), ce volume annulaire étant ouvert en direction du carter de vilebrequin (1) et les volumes annulaires (203) des culasses voisines communiquent.

2. Moteur diesel selon la revendication 1, caractérisé en ce que l'enveloppe de refroidissement (3) présente une forme conique dans la direction axiale et la largeur de l'enveloppe de refroidissement de cylindre (3) va en augmentant vers la culasse (100, 200).

3. Moteur diesel selon la revendication 1 ou 2, caractérisé en ce qu en direction de l'axe longitudinal (4) de la rangée des cylindres, l'enveloppe de refroidissement (3) de l'un des cylindres, rejoint l'enveloppe de refroidissement (3) de l'autre cylindre et entre deux cylindres voisins, il y a un intervalle (5) pour le passage de liquide de refroidissement.

4. Moteur diesel selon l'une des revendications 1 à 3, caractérisé en ce que la section de passage d'une enveloppe de refroidissement de cylindre (3) d'un côté de l'axe longitudinal (4) est plus grande que de l'autre côté et l'enveloppe de refroidissement de cylindre (3) voisine, présente une section de passage opposée par rapport à l'axe longitudinal (4).

5. Moteur diesel selon la revendication 4, caractérisé en ce que la section de passage s'obtient par le décalage du centre de l'enveloppe de refroidissement de cylindre (3) par rapport au centre du tube du cylindre (2).

6. Moteur diesel selon l'une des revendications 1 à 5, caractérisé en ce que l'arrivée du liquide de refroidissement (6) et la sortie du liquide de refroidissement (7) se trouvent dans les cylindres extérieurs de la rangée de cylindres.

7. Moteur diesel selon l'une des revendications 1 à 6, caractérisé en ce que chaque cylindre comporte au moins une sortie du liquide de refroidissement (7) à l'extrémité de l'enveloppe de refroidissement (3) du côté de la culasse.

8. Moteur diesel selon l'une des revendications 1 à 7, comportant des vis de culasse (8) pour fixer la culasse (100, 200) sur le carter de vilebrequin (1), moteur caractérisé en ce que l'enveloppe de refroidissement (3) s'étend axialement seulement sur environ 2/3 de la course de piston dans le carter de vilebrequin (3) et la longueur utile de filetage des vis de culasse (8) se situe dans la zone de l'extrémité de l'enveloppe de refroidissement (3) du côté du vilebrequin.

9. Moteur diesel selon l'une des revendications 1 à 8, caractérisé en ce qu'en dessous de l'enveloppe de refroidissement de cylindre (3) il y a une cloison intermédiaire (9) pour le carter de vilebrequin qui traverse l'ensemble de la rangée des cylindres et en dessous de cette cloison intermédiaire (9), les tubes de cylindre (2) se rejoignent dans l'intervalle de deux cylindres, alors qu'ailleurs, ils sont en porte-à-faux.

10. Moteur diesel selon la revendication 9, caractérisé en ce que les tubes de cylindre (2) s'appuient en dessous de la cloison intermédiaire (9) dans la direction du carter de vilebrequin, contre ce carter par des bourrelets ou des nervures.

11. Moteur diesel selon l'une des revendication 1 à 10, caractérisé en ce que le liquide de refroidissement est de l'huile.

12. Moteur diesel selon l'une des revendications 1 à 11, caractérisé en ce que la culasse (100) est refroidie par air.

13. Moteur diesel selon la revendication 12, caractérisé en ce que la cavité (103) en forme de fente est aérée par des perçages ou des canaux (105) conduisant au volume d'air de refroidissement (104).

14. Moteur diesel selon la revendication 12 ou 13, caractérisé en ce que la culasse (100) comporte une conduite de distribution (106) occupant toute la longueur, cette conduite étant reliée à une extrémité de la rangée de cylindres à l'enveloppe de refroidissement (3) par un perçage (107) qui traverse le joint de culasse (300).

15. Moteur diesel selon la revendication 14, caractérisé en ce que différents perçages (108) conduisent dans la chambre des paliers de soupape et de culbuteur (109) à partir de la conduite de distribution (106).

16. Moteur diesel selon l'une des revendications 12 à 15, caractérisé en ce que le flux d'air de refroidissement se divise en deux veines dont l'une traverse le radiateur d'huile du moteur et l'autre, traverse la culasse (100).

17. Moteur diesel selon l'une des revendications 1 à 11, caractérisé en ce que la culasse (200) est refroidie par liquide.

18. Moteur diesel selon la revendication 17, caractérisé en ce qu'un volume annulaire (203) situé du côté de l'enveloppe de refroidissement de cylindre (3) est prévu dans le fond (202) de la culasse, ce volume annulaire étant ouvert en direction du carter de vilebrequin (1) et les volumes annulaires (203) de culasse voisine communiquent.

19. Moteur diesel selon la revendication 18, caractérisé en ce que le volume annulaire (203) est conique dans la direction axiale et la largeur du volume annulaire (203) va en augmentant en direction du carter de vilebrequin (1).

20. Moteur diesel selon la revendication 18 ou 19, caractérisé en ce que la section de passage d'un volume annulaire (203) d'un côté de l'axe longitudinal de la rangée des cylindres est plus grande que de l'autre côté et le volume annulaire voisin (203) présente une section de passage opposée par rapport à l'axe longitudinal.

21. Moteur diesel selon l'une des revendications 17 à 20, caractérisé par un perçage d'entretoise (204) dans le fond (202) de la culasse, ce perçage traversant en ligne droite la zone de l'entretoise et à ses deux extrémités, il est relié au volume annulaire (203) pour le passage du liquide.

22. Moteur diesel selon l'une des revendications 18 à 21, caractérisé par un perçage (205) réalisé dans le fond (202) de la culasse, du côté opposé aux injecteurs (206) par rapport à la ligne de jonction des soupapes d'admission et d'échappement, ce perçage débouchant suivant un angle d'environ 65° par rapport au perçage d'entretoise (204) pour le passage du liquide dans la zone de l'entretoise et son autre extrémité débouche dans le volume annulaire (203).

23. Moteur diesel selon l'une des revendications 17 à 22, caractérisé par un perçage de liaison (210), axial dans la culasse (200), ce perçage étant d'une part relié à l'embouchure du perçage (205) dans le perçage d'entretoise (204) au niveau de l'entretoise et d'autre part, dans une conduite de distribution (211) pour le passage du liquide.

24. Moteur diesel selon la revendication 23, caractérisé en ce que la conduite de distribution (211) traverse toute la longueur de la culasse (200) et différents perçages (212) relient la conduite de liaison (211) à la chambre des paliers de soupape et de culbuteur (213).

25. Moteur diesel selon l'une des revendication 17 à 24, caractérisé en ce qu'entre le canal de sortie et la chambre des paliers de soupape et de culbuteur (213), il est prévu un volume d'air (214) ouvert à ses extrémités et communiquant avec l'atmosphère.

26. Moteur diesel selon la revendication 25, caractérisé par un flux d'air de refroidissement traversant le volume d'air (214).

27. Moteur diesel selon la revendication 25 ou 26, caractérisé en ce que le perçage de liaison (210) axial traverse le volume d'air (214) et est prévu au voisinage immédiat des moyens de guidage des soupapes d'échappement.

28. Moteur diesel selon l'une des revendications 1 à 27, caractérisé en ce qu'à une extrémité du joint de culasse (300), il est prévu un passage (303) qui relie l'enveloppe de refroidissement de cylindre (3) par le perçage (107) à la conduite de distribution (106).

29. Moteur diesel selon l'une des revendications 1 à 28, caractérisé en ce qu'entre deux ouvertures de cylindre (304) le joint de culasse (300) comporte sensiblement perpendiculairement à la ligne de jonction des ouvertures de cylindre, deux passages (302) par lesquels l'enveloppe de refroidissement de cylindre (3) est reliée à la cavité en forme de fente (103) dans la culasse (100).

30. Moteur diesel selon l'une des revendications 1 à 29, caractérisé en ce que le joint de culasse (300) comporte des passages (305) dans la zone de recouvrement entre l'enveloppe de refroidissement de cylindre (3) et le volume annulaire (203).

31. Moteur diesel selon la revendication 30, caractérisé en ce que les passages (305) ne sont prévus qu'à une extrémité du joint de culasse (300).

32. Moteur diesel selon la revendication 30, caractérisé par un passage (305') dans la zone de recouvrement entre l'enveloppe de refroidissement de cylindre (3) et le volume annulaire (203), sensiblement entre le perçage d'entretoise (204) et le perçage (205).

33. Moteur diesel selon la revendication 30 ou 32, caractérisé par au moins un passage (305") dans la zone de recouvrement entre l'enveloppe de refroidissement de cylindre (3) et le volume annulaire (203), sensiblement entre les deux embouchures du perçage d'entretoise (204) dans le volume annulaire (203) du côté opposé à celui du perçage (205) par rapport au perçage d'entretoise (204).

34. Moteur diesel selon l'une des revendications 1 à 33, caractérisé en ce que dans le joint de culasse (300), entre deux ouvertures de cylindre (304), il y a une ouverture (306) en forme de chiffre huit qui est traversée chaque fois par une tige de poussoir d'un cylindre et partant d'une ouverture (306) de la rangée de cylindres, il y a une cavité (307) en forme de fente dans le joint de culasse (300) qui conduit jusque dans la zone du joint de culasse (300) recouverte par l'enveloppe de refroidissement de cylindre (3).

35. Moteur diesel selon la revendication 34, caractérisé en ce que la cavité (307) est prévue à l'extrémité de la rangée de cylindres voisine de l'ouverture (306).

36. Moteur diesel selon la revendication 34, caractérisé en ce que le joint de culasse (300) comporte du côté des injecteurs (310), dans la zone comprise entre deux ouvertures (306) en forme de chiffre huit, une encoche dirigée vers l'axe longitudinal des cylindres et cette encoche (311) arrive jusqu'à environ la moitié de la largeur de l'ouverture (306) dans le joint de culasse (300).

37. Moteur diesel selon l'une des revendications 1 à 36, caractérisé en ce que le fond (102, 202) de la culasse a un contour extérieur qui coïncide avec celui du joint de culasse (300).
